# EUROPÄISCHE PATENTSCHRIFT

(11) **EP 0 590 177 B1**
(45) Veröffentlichungstag und Bekanntmachung des Hinweises auf die Patenterteilung: **18.12.1996**
(21) Anmeldenummer: 92116582.5
(22) Anmeldetag: 28.09.1992
(51) Int. Cl.: G10K 15/06

(54) **Gerät zum Erzeugen von Stosswellen für die berührungsfreie Zerstörung von Konkrementen in Körpern von Lebewesen**
Shock-wave generating apparatus for non-invasive destruction of concrements in living bodies
Dispositif générateur d'ondes de choc pour la destruction à distance des concrétions dans le corps vivant

(43) Veröffentlichungstag der Anmeldung: 06.04.1994
(73) Patentinhaber: HMT HIGH MEDICAL TECHNOLOGIES ENTWICKLUNGS- UND VERTRIEBS AG, CH-8280 Kreuzlingen (CH)
(72) Erfinder: Uebelacker, Walter, CH-8575 Burglen (CH)
(74) Vertreter: Rost, Jürgen, Dipl.-Ing.

(56) Entgegenhaltungen:
- EP-A- 0 326 620
- WO-A-92/12513
- DE-A- 2 635 635
- FR-A- 2 605 874
- GB-A- 1 479 795

## Beschreibung

Die Erfindung betrifft ein Gerät zum Zerstören von Konkrementen mit den im Oberbegriff des Anspruchs 1 angegebenen Merkmalen.

Ein Gerät dieser Art ist aus der DE-PS 26 35 635 bekannt. Die elektrische Entladung zwischen den in einer Flüssigkeit befindlichen Elektroden findet im ersten Brennpunkt eines Rotationsellipsoids statt. Nach der elektrischen Entladung breitet sich infolge der explosionsartigen Verdampfung der Flüssigkeit eine Stoßwelle aus, die im zweiten Brennpunkt des Ellipsoids fokussiert wird. In diesem zweiten Brennpunkt befinden sich die zu zertrümmernden Konkremente. Neben den gewünschten Stoßwellen werden auch durch die Kavivationsblase entstehende niederfrequente Anteile emittiert. Diese im hörbaren Bereich liegenden niederfrequenten Schallanteile stören durch die hohe Amplitude sowohl den Patienten als auch das sich im Behandlungsraum befindende Personal. Außerdem tragen die niederfrequenten Schallanteile erheblich zur Schmerzempfindung während der Therapie bei.

Bekannt ist auch die Verwendung eines Elektrolyts als flüssiges Medium, von welchem die Elektroden umgeben sind.

In der WO-A-92/12513 ist eine Vorrichtung zum Erzeugen einer elektrischen Entladung zwischen zwei Elektroden beschrieben, zwischen denen ein elektrisch leitendes flüssiges Medium vorhanden ist Dieses Medium befindet sich mit den Elektroden innerhalb eines im wesentlichen abgedichteten Behälters. Dieser Behälter braucht funktionsgemäß nicht starr zu sein und kann beispielsweise aus Latex gefestigt sein.

Der Erfindung liegt die Aufgabe zu Grunde, ein Gerät der eingangs beschriebenen Art so auszubilden, daß bei der Erzeugung einer Stoßwelle die niederfrequenten Anteile gedämpft werden.

Diese Aufgabe wird mit den im Anspruch 1 angegebenen Merkmalen gelöst.

Durch die Verwendung einer die Elektroden umgebenden Hülse wird eine Reduzierung der niederfrequenten Schallanteile erreicht. Die durch die Entladung entstehende Stoßwelle kann die Hülse durchdringen und setzt sich in dem diese umgebenden flüssigen Medium fort. Andererseits wird durch die Hülse dafür gesorgt, daß der maximale Gasblasenradius verringert wird, weil das ungehinderte Expandieren der beim elektrischen Entladen entstehenden Gasblasen vermieden wird. Dadurch entsteht eine Verringerung der von der Gasblase generierten Schalleistung. Die Geräuschbelastung des Patienten und des Personals wird damit deutlich verringert, ohne die Effizienz der Steinzerstrümmerung einzuschränken. Weiterhin wird eine weitgehend schmerzfreie Steinbehandlung ermöglicht.

Vorteilhafte weitere Ausbildungen des Geräts nach Anspruch 1 sind Gegenstand der Unteransprüche.

Im folgenden wird die Erfindung an Hand von in der Zeichnung dargestellten Ausführungsbeispielen näher erläutert. Es zeigt
- Fig. 1: ein erfindungsgemäß ausgebildetes Gerät in schematischer Seitenansicht;
- Fig. 2: eine andere Ausführungsform des Geräts in einer der Fig. 1 entsprechenden Darstellung;
- Fig. 3: den Elektrodenteil eines Geräts in schematischer Seitenansicht.

In einer Hülse 7 sind die Elektroden 4 und 5 angeordnet. Die Hülse 7 ist oben geschlossen und unten druckdicht am Gerät angeschlossen. In der Hülse 7 befindet sich ein flüssiges Medium 6, welches auch die Elektroden 4 und 5 umgibt.

Die Wanddicke der Hülse 7 ist bei einer Metallhülse kleiner als die Wellenlänge der Stoßwelle, damit diese nicht von der Innenseite der Hülse reflektiert wird. Bei Verwendung von Kunststoff, wobei dieser eine ähnliche akustische Impedanz wie das flüssige Medium 6 hat, kann die Wanddicke der Hülse auch größer gewählt werden.

Die Elektrode 5 ist bis auf einen Bereich um die Elektrode 4 isoliert und verläuft senkrecht zur Elektrode 4. Dadurch wird erreicht, daß die elektrische Entladung in dem nicht-isolierten Bereich der Elektrode 5 räumlich statistisch schwankt, was einem vergrößerten Zertrümmerungsvolumen im zweiten Brennpunkt des Ellipsoids zugute kommt.

Gemäß Fig. 1 ist der Innenleiter 1 mit der Elektrode 4 und der Außenleiter 3 mit der Elektrode 5 verbunden. Die Hülse 7 ist über einen Isolator 8 mit dem Gerät fest oder mittels eines Gewindes lösbar verbunden.

Bei der in Fig. 2 dargestellten Ausführungsform bildet die Hülse 7 den Außenleiter 3, und die Elektrode 5 ist mit der Hülse elektrisch verbunden. Um eine Teilentladung an der Innenwand der Hülse zu vermeiden, ist diese durch einen Isolator 10 von der Elektrode 4 elektrisch isoliert.

Gute Zertrümmerungsergebnisse werden auch mit der in Fig. 3 dargestellten Elektrodenanordnung erzielt. Hier ist die Elektrode 5 L-förmig umgebogen, und wie bei Fig. 1 stehen auch hier die Elektrodensymmetrieachsen senkrecht zueinander.

Das erfindungsgemäß ausgebildete Gerät arbeitet wie folgt:
Zum Zeitpunkt der elektrischen Entladung zwischen den Elektroden 4 und 5 wird das zwischen diesen Elektroden liegende flüssige Medium 6 explosionsartig verdampft und stark aufgeheizt. Das so entstandene Plasma treibt eine Stoßwelle vor sich her, bis die Ausbreitungsgeschwindigkeit des Plasmas Kleiner als die Ausbreitungsgeschwindigkeit von Schall in Wasser ist. Danach löst sich eine Stoßwelle quasi sphärisch vom Plasma ab.

Die Stoßwelle kann bei entsprechender Dimensionierung die Wand der Hülse durchdringen.

Die durch die elektrische Entladung entstandene Kavitationsblase expandiert und läßt den Druck in der Hülse ansteigen, bis sich Volumen und Temperatur der Gasblase in Abhängigkeit vom Druck eingestellt haben. Danach kollabiert die Gasblase wieder.

Durch den erhöhten Druck in der Hülse wird der maximale Gasblasenradius verringert, was eine Verringerung der von der Kavitationsblase generierten Schalleistung entspricht.

## Patentansprüche

1. Gerät zum Erzeugen von Stoßwellen mittels einer Funkenstrecke unter Verwendung von zwei Elektroden (4, 5), wobei beim elektrischen Durchbruch zwischen den in einem flüssigen Medium (6) liegenden Elektroden dieses Medium explosionsartig verdampft und damit Stoßwellen für die berührungsfreie Zerstörung von Konkrementen in Körpern von Lebewesen erzeugt, wobei die Elektroden in einer diese druckdicht umgebenden Hülse (7) angeordnet sind,
**dadurch gekennzeichnet**,
daß die ein ungehindertes Expandieren der beim elektrischen Entladen entstehenden Gasblasen vermeidende Hülse (7) am oberen Ende mit einem Dämpfer versehen ist, welcher die akustische Primärwelle dämpft.

2. Gerät nach Anspruch 1, dadurch gekennzeichnet, daß die Hülse (7) aus Metall besteht und eine Wanddicke aufweist, die kleiner als die Wellenlänge der Stoßwelle ist.

3. Gerät nach Anspruch 2, dadurch gekennzeichnet, daß die Hülse (7) zwischen 0,1 mm und 0,6 mm dick ist.

4. Gerät nach Anspruch 1, dadurch gekennzeichnet, daß die Hülse (7) aus Kunststoff besteht, dessen akustische Impedanz der von Wasser entspricht.

5. Gerät nach Anspruch 4, dadurch gekennzeichnet, daß die Hülse (7) eine Wanddicke von 1 mm bis 10 mm aufweist.

6. Gerät nach einem der Ansprüche 2 und 3, dadurch gekennzeichnet, daß die aus Metall bestehende Hülse (7) als Außenleiter verwendet wird.

## Claims

1. Apparatus for producing shock waves by means of a spark gap by using two electrodes (4, 5), wherein, when there is an electrical discharge between the electrodes lying in a liquid medium (6), this medium evaporates in an explosive manner and thereby produces shock waves for the contact-free destruction of concrements in bodies of living beings, the electrodes being disposed in a sleeve (7) which surrounds said electrodes in a pressure-tight manner, characterised in that the sleeve (7), which prevents an unhindered expansion of the gas bubbles produced during the electrical discharge, is provided at its upper end with a shock absorber, which absorbs the acoustic primary wave.

2. Apparatus according to claim 1, characterised in that the sleeve (7) is formed from metal and has a wall thickness which is smaller than the wave-length of the shock wave.

3. Apparatus according to claim 2, characterised in that the sleeve (7) has a thickness of between 0.1 mm and 0.6 mm.

4. Apparatus according to claim 1, characterised in that the sleeve (7) is formed from plastics material, the acoustic impedance of which corresponds to that of water.

5. Apparatus according to claim 4, characterised in that the sleeve (7) has a wall thickness of between 1 mm and 10 mm.

6. Apparatus according to one of claims 2 and 3, characterised in that the sleeve (7), formed from metal, is used as an external conductor.

## Revendications

1. Appareil pour générer des ondes de choc par un éclateur à étincelles utilisant deux électrodes (4, 5), les électrodes étant situées dans un milieu liquide (6), lequel se vaporise sous forme d'explosion au moment du claquage électrique entre les électrodes et générant ainsi des ondes de choc pour la destruction sans contact des concrétions dans le corps des êtres vivants, les électrodes étant disposées dans un manchon (7) qui les entoure d'une façon étanche, caractérisé en ce que le manchon (7) évitant une expansion libre des bulles de gaz se formant lors de la décharge électrique est pourvu à son extrémité supérieure d'un amortisseur amortissant l'onde primaire acoustique.

2. Appareil selon la revendication 1 caractérisé en ce que le manchon (7) est en métal et présente une épaisseur de paroi inférieure à la longueur d'onde de l'onde de choc.

3. Appareil selon la revendication 2 caractérisé en ce que le manchon (7) a une épaisseur comprise entre 0,1 mm et 0,6 mm.

4. Appareil selon la revendication 1 caractérisé en ce que le manchon (7) est en plastique ayant une impédance acoustique correspondant à celle de l'eau.

5. Appareil selon la revendication 4 caractérisé en ce que le manchon (7) a une épaisseur de paroi comprise entre 1 mm et 10 mm.

6. Appareil selon l'une des revendications 2 et 3 caractérisé en ce que le manchon (7) métallique est utilisé comme conducteur extérieur.
